# EUROPÄISCHE PATENTSCHRIFT

(11) **EP 3 999 192 B1**
(45) Veröffentlichungstag und Bekanntmachung des Hinweises auf die Patenterteilung: **14.12.2022**
(21) Anmeldenummer: 20807259.5
(22) Anmeldetag: 11.11.2020
(51) Int. Cl.: A62C 3/07, A62C 99/00, G01M 17/00, E04H 6/18, E04H 5/06, A62C 3/16, A62C 31/00, E04H 6/06

(54) **VORRICHTUNG UND VERFAHREN ZUM LÖSCHEN EINES FAHRZEUGES**
APPARATUS AND METHOD FOR EXTINGUISHING A VEHICLE
APPAREIL ET PROCÉDÉ D'EXTINCTION D'UN VÉHICULE

(30) Priorität: 11.11.2019 AT 509602019
(43) Veröffentlichungstag der Anmeldung: 25.05.2022
(73) Patentinhaber: Kristl, Seibt & Co. Gesellschaft M.B.H., 8052 Graz (AT)
(72) Erfinder: ROSSEGGER, Wilfried, 8052 Graz (AT); MATSCHNIGG, Werner, 8010 Graz (AT)
(74) Vertreter: SONN Patentanwälte OG
(86) Internationale Anmeldenummer: PCT/AT2020/060395
(87) Internationale Veröffentlichungsnummer: WO 2021/092637

(56) Entgegenhaltungen:
- WO-A1-01/66883
- CN-A- 110 017 045

## Beschreibung

Die Erfindung betrifft eine Vorrichtung zum Löschen eines brennenden Fahrzeuges, welche Vorrichtung Folgendes aufweist:
- einen Aufnahmeraum;
- eine Beförderungseinrichtung zum Befördern des Fahrzeugs in den Aufnahmeraum und
- eine Löschvorrichtung zum Einbringen eines Löschmittels in den Aufnahmeraum,
wobei der Aufnahmeraum durch eine Wanne gebildet ist und die Beförderungseinrichtung als Absenkvorrichtung mit einer Aufstandsfläche für das Fahrzeug, insbesondere als Hebebühne, ausgebildet ist.

Des Weiteren betrifft die Erfindung ein Verfahren zum Löschen eines brennenden Fahrzeugs.

Bei Fahrzeugtests auf Prüfständen müssen Vorkehrungen für den Fall getroffen werden, dass Fahrzeuge während des Tests in Brand geraten.

Um im Brandfall die Testausrüstung und das Personal zu schützen, sind aus dem Stand der Technik Löschvorrichtungen bekannt, die es ermöglichen, ein in Brand geratenes Fahrzeug in einen abgesicherten Bereich zu ziehen und dort zu löschen. Das sofortige Löschen von brennenden Fahrzeugen ist wichtig, da sich bereits bei Ausbruch des Brandes giftige Dämpfe und Rauchgase entwickeln können, die für anwesende Personen ein erhebliches Gesundheitsrisiko darstellen können. Bei Elektrofahrzeugen ist zudem eine schnelle Wärmeabfuhr im Vordergrund, da sonst durch die Hitze die Batterien weiter geschädigt werden können und somit zum weiteren Brand beitragen können.

Aus der EP 3 263 402 B1 ist eine Löschvorrichtung bekannt, mit der ein brennendes Fahrzeug mittels einer Winde in den Aufnahmeraum eines Behälters gezogen werden kann. Anschließend wird der Behälter geschlossen und das Fahrzeug im Behälter gelöscht.

Nachteilig bei der Löschvorrichtung der EP 3 263 402 B1 ist jedoch, dass das brennende Fahrzeug zunächst in den Behälter gezogen und die Öffnung verschlossen werden muss, bevor der Löschvorgang eingeleitet werden kann. Während dieser Zeit können sich schädliche Rauchgase und giftige Dämpfe verbreiten. Es wäre daher wünschenswert, eine Löschvorrichtung zur Verfügung zu haben, die es ermöglicht, den Löschvorgang im Brandfall rascher einzuleiten und dadurch die Rauch- und Gasentwicklungen in einem früheren Stadium zu unterbinden.

Eine weitere Löschvorrichtung für Fahrzeuge ist aus DE 10 2017 216 210 A1 bekannt.

CN 110 017 045 A offenbart eine Garagenanordnung mit einer Lifteinrichtung, einer Plattform, einer Grube sowie einem Wassereinlass und einem Auslass. In Abstellboxen können Fahrzeuge geparkt werden. Es sind Sensoren vorgesehen, die Brände detektieren können. Im Brandfall wird ein geparktes Fahrzeug mit der Lifteinrichtung in die Grube befördert und dort gelöscht.

WO 01/66883 A1 betrifft eine Garagenanordnung, die einen Vertikalförderer mit einem Tragerechen und Sprühköpfe in den Parkboxen aufweist.

In Anbetracht der obigen Ausführungen ist es Aufgabe der vorliegenden Erfindung, die Nachteile des Standes der Technik zu lindern oder gar gänzlich zu beseitigen. Insbesondere ist es Aufgabe der vorliegenden Erfindung, eine Vorrichtung und ein Verfahren zur Verfügung zu stellen, die ein rasches Löschen von brennenden Fahrzeugen, insbesondere Elektrofahrzeugen, auf Prüfständen ermöglichen.

Gelöst wird diese Aufgabe durch eine Vorrichtung gemäß Anspruch 1 und ein Verfahren gemäß Anspruch 12.

Erfindungsgemäß ist vorgesehen, dass die Wanne vollständig in einen Fußboden eines Prüfstandes eingelassen ist und die Löschvorrichtung zumindest einen Sprühkopf aufweist, welcher dazu eingerichtet ist, das Löschmittel in die Wanne und insbesondere auf das abgesenkte Fahrzeug zu sprühen. Der Aufnahmeraum ist durch die Wanne gebildet und die Beförderungseinrichtung ist als Absenkvorrichtung mit einer Aufstandsfläche für das Fahrzeug, insbesondere als Hebebühne, ausgebildet. Somit muss das Fahrzeug im Brandfall zum Löschen nur mit Hilfe der Absenkvorrichtung in die Wanne abgesenkt werden, welche unterhalb des Prüfstandes angeordnet sein kann. Vorteilhafterweise ist dadurch der Weg, den das brennende Fahrzeug bis zum Löschvorgang befördert werden muss, sehr kurz, sodass das Fahrzeug im Brandfall rasch gelöscht werden kann. Gleichzeitig ist das Fahrzeug während des Tests am Prüfstand außerhalb der Wanne angeordnet und somit von allen Seiten - bis auf die Unterseite - leicht zugänglich. Um den Löschvorgang zu begünstigen, kann vorgesehen sein, dass die Wanne zumindest teilweise mit Löschmittel befüllt ist. Um beim Absenken der Aufstandsfläche das Eintauchen in Löschmittel zu erleichtern bzw. um beim Anheben der Aufstandsfläche das Abfließen von Löschmittel zu ermöglichen, kann die Aufstandsfläche eine Öffnung oder eine seitliche Ausnehmung aufweisen, durch welche das Löschmittel durchtreten kann. Ein weiterer Vorteil der Absenkvorrichtung ist, dass eine Absenkung von schweren Gegenständen, wie etwa Fahrzeugen, im Vergleich zu Verschiebevorgängen (vgl. die EP 3 263 402 B1) sicherer, d.h. weniger fehleranfällig, ist, da während eines Verschiebevorganges das Fahrzeug blockieren oder verkeilen kann. Blockaden oder Verkeilungen treten bei Absenkungen seltener auf. Um ein besonders rasches und sicheres Absenken zu ermöglichen, ist die Absenkvorrichtung in einer bevorzugten Ausführungsform als Hebebühne ausgebildet. Besonders bevorzugt ist, wenn die Absenkvorrichtung als Scherenhebebühne oder Säulenhebebühne ausgebildet ist. Beide Arten von Hebebühnen besitzen den Vorteil, dass sie schnell, sicher und auch bei einem Stromausfall oder anderen technischen Problemen abgesenkt werden können. Es können auch mehrere Hebebühnen zu einer gemeinsamen Absenkvorrichtung verbunden sein. Die Wanne ist vorzugsweise flüssigkeitsdicht ausgebildet. Günstig ist, wenn die Wanne aus Stahl (rostfrei oder beschichtet) besteht. Der von der Wanne begrenzte Innenraum kann die Form eines Quaders aufweisen. Insbesondere kann vorgesehen sein, dass die Wanne eine Wandung mit vier im Wesentlichen senkrechten Seitenwänden und eine im Wesentlichen waagrechte Bodenfläche aufweist. Jedenfalls ist die Wanne einseitig offen. Die Öffnung befindet sich an der Oberseite der Wanne und liegt der Bodenfläche gegenüber. Bevorzugt ist die Öffnung in Draufsicht rechteckförmig ausgebildet. Zum Ablassen von Löschmittel und anderen Flüssigkeiten kann die Wanne einen verschließbaren Abfluss aufweisen. Als Löschmittel ist vorzugsweise Wasser, gegebenenfalls mit Zusätzen, vorgesehen. Die Form der Öffnung kann im Wesentlichen der Form eines Außenrandes der Aufstandsfläche entsprechen. Dabei kann ein Spiel zwischen der Aufstandsfläche und der Wandung der Wanne vorgesehen sein, um ein Absenken der Aufstandsfläche nicht zu blockieren.

In einer bevorzugten Ausführungsform ist vorgesehen, dass die Absenkvorrichtung zwischen einer Arbeitsstellung und einer abgesenkten Stellung überführbar ist, wobei in der Arbeitsstellung die Aufstandsfläche sich im Wesentlichen auf einer Ebene mit einem oberen Randbereich einer Wandung der Wanne befindet und in der abgesenkten Stellung die Aufstandsfläche in die Wanne, insbesondere an eine Bodenfläche der Wanne, abgesenkt ist. Demnach ist das auf der Aufstandsfläche befindliche Fahrzeug in der Arbeitsstellung außerhalb der Wanne angeordnet und somit leicht zugänglich. In der abgesenkten Stellung befindet sich das Fahrzeug zumindest teilweise, insbesondere vollständig, innerhalb der Wanne. Wenn die Wanne zumindest teilweise mit Löschmittel gefüllt ist, wird das Fahrzeug bereits beim Überführen der Absenkvorrichtung in die abgesenkte Stellung in Löschmittel getaucht, was den Löschvorgang begünstigt.

Um beispielsweise einen bestehenden Prüfstand zu erweitern, ohne dessen Zugänglichkeit einzuschränken, ist vorgesehen, dass die Wanne in einen Fußboden des Prüfstandes eingefügt ist. Vorzugsweise schließt dabei ein oberer Randbereich einer Wandung der Wanne im Wesentlichen bündig mit dem Fußboden ab. Bei dem Fußboden kann es sich beispielsweise um ein Fundament, einen Estrich oder einen anderen Bodenbelag handeln. Insbesondere kann es sich bei dem Fußboden um einen Gebäudeteil handeln. Der Fußboden kann auch der Fußboden eines Prüfstandes sein. Demnach kann die Wanne unter einem Prüfstand angeordnet sein.

Damit ein brennendes Fahrzeug in kurzer Zeit gelöscht werden kann, kann vorgesehen sein, dass die Löschvorrichtung zumindest eine Zuflussleitung mit einer der Wanne zugeordneten Zuflussöffnung aufweist. Zur Steuerung des Löschmittelzufluss weist die Zuflussleitung vorzugweise ein Absperrventil, insbesondere einen absperrbaren Hahn, auf. Somit kann im Bedarfsfall die Wanne relativ rasch mit Löschmittel gefüllt werden und ein Fahrzeug mit einer defekten/brennenden Batterie zumindest teilweise in das Löschmittel eingetaucht werden. Bei einem Fahrzeug mit einer defekten/brennenden Batterie ist eine schnelle Wärmeabfuhr vorteilhaft, da andernfalls durch die Hitze die Batterie weiter zerstört wird und entsprechend weitere chemisch gespeicherte Energie freigesetzt wird.

Die Löschvorrichtung weist zumindest einen Sprühkopf, vorzugsweise zumindest zwei Sprühköpfe, auf, welche/r dazu eingerichtet ist/sind, das Löschmittel in die Wanne und insbesondere auf das abgesenkte Fahrzeug zu sprühen. Bevorzugt ist, wenn der bzw. die Sprühköpfe das Löschmittel zerstäuben.

Günstig ist, wenn der Sprühkopf/die Sprühköpfe innerhalb der Wanne vorzugsweise an oder in einer Wandung der Wanne angeordnet ist/sind. Alternativ oder zusätzlich kann/können der Sprühkopf/die Sprühköpfe an einer Haltevorrichtung innerhalb der Wanne und/oder an der Absenkvorrichtung befestigt sein.

In einer platzsparenden Ausführungsform ist vorgesehen, dass die Absenkvorrichtung vorzugsweise im Wesentlichen vollständig in der Wanne angeordnet ist.

Wenn die Wanne (dauerhaft) zumindest teilweise mit Löschmittel gefüllt ist, ist es günstig, wenn die Absenkvorrichtung zumindest eine insbesondere elektrische und/oder hydraulische Antriebseinheit aufweist, welche außerhalb der Wanne angeordnet und dazu eingerichtet ist, die Aufstandsfläche in die Wanne, vorzugsweise an eine Bodenfläche der Wanne, abzusenken. Bei dieser Ausführungsform sind die empfindlichen Elemente der Absenkvorrichtung außerhalb der Wanne angeordnet und kommen somit nicht oder kaum in Kontakt mit dem Löschmittel.

Um ein gleichmäßiges Absenken zu ermöglichen, ist es günstig, wenn zumindest zwei oder zumindest vier Antriebseinheiten vorgesehen sind, die an zwei gegenüberliegenden Seiten der Wanne angeordnet sind. Die Antriebseinheiten können beispielsweise durch hydraulische und/oder elektrische Aktuatoren gebildet sein.

Bevorzugt weist die Wanne eine Tiefe von zumindest 100 cm, eine Breite von zumindest 250 cm und/oder eine Länge von zumindest 600 cm auf.

Bevorzugt ist die Absenkvorrichtung dazu eingerichtet, ein Gewicht von zumindest 3000 kg, vorzugsweise von zumindest 5000 kg, zu heben und/oder abzusenken.

Die oben formulierte Aufgabe wird ebenfalls durch ein Verfahren mit den folgenden Schritten gelöst:
- Platzieren eines Fahrzeugs auf einer Aufstandsfläche einer Absenkvorrichtung, insbesondere während eines Testvorgangs auf einem Prüfstand;
- Absenken das Fahrzeug im Brandfall in einen durch eine Wanne gebildeten Aufnahmeraum mit Hilfe der Absenkvorrichtung; und
- Einbringen von Löschmittel in die Wanne zum Löschen des brennenden Fahrzeugs mittels einer Löschvorrichtung, wobei das Löschmittel mittels zumindest eines Sprühkopfes auf das abgesenkte Fahrzeug gesprüht wird.

Hinsichtlich der Vorteile und Merkmale des Verfahrens wird auf die obigen Ausführungen zu der erfindungsgemäßen Vorrichtung verweisen.

Um den Löschvorgang zu begünstigen, ist bevorzugt vorgesehen, dass bereits Löschmittel in die Wanne eingebracht wurde, bevor das Fahrzeug abgesenkt wird. Die Wanne ist daher zumindest teilweise mit Löschmittel gefüllt, bevor die Aufstandsfläche abgesenkt wird. Das Fahrzeug kann somit vorteilhafterweise in das Löschmittel eingetaucht werden.

Bei dem Verfahren ist vorgesehen, dass das Löschmittel mittels zumindest eines Sprühkopfes auf das abgesenkte Fahrzeug gesprüht wird. Zusätzlich kann vorgesehen sein, dass bereits Löschmittel auf das Fahrzeug gesprüht wird, während die Absenkvorrichtung in die abgesenkte Stellung überführt wird.

Im Folgenden wird die Erfindung anhand von Ausführungsbeispielen, auf die sie allerdings nicht beschränkt sein soll, näher erläutert.
Fig. 1 zeigt eine schematische Seitenansicht der erfindungsgemäßen Vorrichtung gemäß einer ersten Ausführungsform, wobei sich die Absenkvorrichtung in einer Arbeitsstellung befindet;
Fig. 2 zeigt eine schematische Seitenansicht der erfindungsgemäßen Vorrichtung gemäß der ersten Ausführungsform, wobei sich die Absenkvorrichtung in einer abgesenkten Stellung befindet;
Fig. 3 zeigt eine schematische Seitenansicht der erfindungsgemäßen Vorrichtung gemäß einer zweiten Ausführungsform, wobei sich die Absenkvorrichtung in einer Arbeitsstellung befindet;
Fig. 4 zeigt eine schematische Seitenansicht der erfindungsgemäßen Vorrichtung gemäß der zweiten Ausführungsform, wobei sich die Absenkvorrichtung in einer abgesenkten Stellung befindet; und
Fig. 5 zeigt die erfindungsgemäße Vorrichtung gemäß der zweiten Ausführungsform in einer Schrägansicht, wobei sich die Absenkvorrichtung in einer Arbeitsstellung befindet.

Fig. 1 zeigt eine Vorrichtung 1 zum Löschen eines brennenden Fahrzeugs 2, insbesondere eines Elektrofahrzeugs. Die Vorrichtung 1 weist einen durch eine Wanne 3 ausgebildeten Aufnahmeraum 4 und eine Beförderungsvorrichtung 30 in Form einer Absenkvorrichtung 5 mit einer Aufstandsfläche 6 für das Fahrzeug 2 auf. Die Aufstandsfläche 6 kann beispielsweise eine Plattform sein. In der gezeigten ersten Ausführungsform ist die Absenkvorrichtung 5 als Scherenhebebühne 7 ausgebildet und im Wesentlichen vollständig (also auch die Antriebseinheit 15) innerhalb der Wanne 3 angeordnet. In der gezeigten Ausführungsform weist die Wanne 3 vier im Wesentlichen senkrechte Seitenwände 8 sowie eine Bodenfläche 9 auf. Die Höhe der Seitenwände 8 beträgt zumindest 100 cm. Die Wanne 3 ist vollständig in einen Fußboden 10 mit einer oberen Bodenfläche 10a, beispielsweise eines Prüfstandes, eingelassen. Gegenüberliegend der Bodenfläche 9 besitzt die Wanne 3 eine Öffnung 11, welche in einer Arbeitsstellung (Fig. 1) der Absenkvorrichtung 5 im Wesentlichen von der Aufstandsfläche 6 bzw. dem Fahrzeug 2 verdeckt ist.

Die Scherenhebebühne 7 weist in der gezeigten Darstellung zwei Scherenelemente 12 auf, welche beide mit der Aufstandsfläche 6 verbunden sind. Jedes Scherenelement 12 besitzt zumindest zwei Streben 13, welche jeweils in deren Mitte 14 miteinander verbunden sind. Die Scherenhebebühne 7 kann auch aus mehr als zwei Scherenelementen 12 oder nur aus einem einzigen Scherenelement 12 bestehen. Die Antriebseinheit 15 der Scherenhebebühne 7 ist an der Bodenfläche 9 der Wanne angeordnet.

Die Absenkvorrichtung 5 bzw. die Scherenhebebühne 7 ist dazu eingerichtet, die Aufstandsfläche 6 zwischen der Arbeitsstellung (Fig. 1) und einer abgesenkten Stellung (Fig. 2) zu überführen. In der Arbeitsstellung befindet sich die Aufstandsfläche 6 auf einer Ebene mit einem oberen Randbereich 16 der Wandung 17, welche durch die Seitenwände 8 der Wanne 3 gebildet wird. In der Arbeitsstellung ist das Fahrzeug 2, bis auf dessen Unterseite, von allen Seiten zugänglich, sodass Fahrzeugtests an einem Prüfstand leicht durchgeführt werden können. Das Überführen der Aufstandsfläche 6 von der Arbeitsstellung in die abgesenkte Stellung erfolgt durch Auseinanderschieben der Enden 18 der Streben 13 eines Scherenelements 12.

Im Brandfall kann die Scherenhebebühne 7 sofort in die abgesenkte Stellung gebracht werden, in welcher die Aufstandsfläche 6 an die Bodenfläche 9 abgesenkt ist. In der abgesenkten Stellung liegt die Aufstandsfläche 6 im Wesentlichen an der Bodenfläche 9 an. Dies ist in Fig. 2 dargestellt. Das Fahrzeug 2 ist in der abgesenkten Stellung vollständig innerhalb der Wanne 3 angeordnet. In dieser Stellung, gegebenenfalls aber auch bereits vor und während des Überführens der Absenkvorrichtung 5 in die abgesenkte Stellung, kann ein Löschmittel 19, insbesondere Wasser, mit Hilfe einer Löschvorrichtung 20 in die Wanne 3 eingebracht werden. In der gezeigten Ausführungsform weist die Löschvorrichtung 20 eine Zuflussleitung 20' mit einer in der Wandung 17 der Wanne 3 angeordneten Zuflussöffnung 20" auf. Über diese Zuflussöffnung 20" kann die Wanne 3 schnell mit Löschmittel 19 gefüllt werden. Zudem weist die Löschvorrichtung 20 mehrere Sprühköpfe 21 auf, welche an der Wandung 17 der Wanne 3 angebracht sind. Die Sprühköpfe 21 sprühen das Löschmittel 19 auf das brennende Fahrzeug 2.

Um den Löschvorgang zu begünstigen, kann vorgesehen sein, dass die Wanne 3 bereits zumindest teilweise mit Löschmittel 19 gefüllt ist (nicht dargestellt). In der Aufstandsfläche 6 können auch seitliche Ausnehmungen und/oder Durchtrittsöffnungen für das Abfließen von Löschmittel 19 vorgesehen sein.

Fig. 3, Fig. 4 und Fig. 5 zeigen die erfindungsgemäße Vorrichtung 1 in einer zweiten Ausführungsform. Fig. 3 zeigt eine Arbeitsstellung und Fig. 4 zeigt eine abgesenkte Stellung der Vorrichtung 1. Auch bei dieser Ausführungsform ist eine Wanne 3 und eine Absenkvorrichtung 5 mit einer Aufstandsfläche 6 für das Fahrzeug 2 vorgesehen. Im Unterschied zur ersten Ausführungsform ist jedoch die Absenkvorrichtung 5 als Säulenhebebühne 22 ausgebildet. Die Säulenhebebühne 22 weist vier säulenartige, hydraulische und/oder Antriebseinheiten 23 auf, welche außerhalb der Wanne 3 angeordnet sind. Die Antriebseinheiten 23 sind dazu eingerichtet, die Aufstandsfläche 6 in die Wanne 3 abzusenken und damit die Absenkvorrichtung 5 in die abgesenkte Stellung zu überführen. Vorteilhafterweise sind bei dieser Ausführungsform die empfindlichen Elemente der Absenkvorrichtung 5, d.h. die Antriebseinheiten 23, außerhalb der Wanne 3 angeordnet und kommen somit nicht oder nur wenig mit dem Löschmittel 19 in Kontakt.

In der zweiten Ausführungsform ist die Aufstandsfläche 6 über vier Verbindungselemente 24 mit den Antriebseinheiten 22 verbunden. Die Verbindungselemente 24 besitzen im Querschnitt eine L-Form mit einem kurzen 25 und einem langen Schenkel 26. Ein Ende des langen Schenkels 26 ist mit der Aufstandsfläche 6 verbunden und im Wesentlichen senkrecht zu dieser angeordnet. Der kurze Schenkel 25 ist mit dem anderen Ende des langen Schenkels 26 und mit einer der Antriebseinheiten 23 verbunden. Der kurze Schenkel 25 ist dabei im Wesentlichen parallel zur Aufstandsfläche 6 angeordnet. Der lange Schenkel 26 ist im Wesentlichen parallel zu den Seitenwänden 8 angeordnet. Die Länge des langen Schenkels 26 entspricht im Wesentlichen der Höhe der Seitenwände 8. In der abgesenkten Stellung liegt die Aufstandsfläche 6 im Wesentlichen an der Bodenfläche 9 an.

## Patentansprüche

1. Vorrichtung (1) zum Löschen eines brennenden Fahrzeuges (2), aufweisend:
- einen Aufnahmeraum (4);
- eine Beförderungseinrichtung (30) zum Befördern des Fahrzeugs (2) in den Aufnahmeraum (4) und
- eine Löschvorrichtung (20) zum Einbringen eines Löschmittels (19) in den Aufnahmeraum (4),
wobei der Aufnahmeraum (4) durch eine Wanne (3) gebildet ist und die Beförderungseinrichtung (30) als Absenkvorrichtung (5) mit einer Aufstandsfläche (6) für das Fahrzeug (2), insbesondere als Hebebühne (7, 22), ausgebildet ist, **dadurch gekennzeichnet, dass** die Wanne (3) vollständig in einen Fußboden (10) eines Prüfstandes eingelassen ist und die Löschvorrichtung (20) zumindest einen Sprühkopf (21) aufweist, welcher dazu eingerichtet ist, das Löschmittel (19) in die Wanne (3) und insbesondere auf das abgesenkte Fahrzeug (2) zu sprühen.

2. Vorrichtung (1) nach Anspruch 1, **dadurch gekennzeichnet, dass** die Absenkvorrichtung (5) zwischen einer Arbeitsstellung und einer abgesenkten Stellung überführbar ist, wobei in der Arbeitsstellung die Aufstandsfläche (6) sich im Wesentlichen auf einer Ebene mit einem oberen Randbereich (16) einer Wandung (17) der Wanne (3) befindet und in der abgesenkten Stellung die Aufstandsfläche (6) in die Wanne (3), insbesondere an eine Bodenfläche (9) der Wanne (3), abgesenkt ist.

3. Vorrichtung (1) nach Anspruch 1 oder 2, **dadurch gekennzeichnet, dass** die Wanne (3) in einen Boden (10) eingefügt ist, vorzugsweise wobei ein oberer Randbereich (16) einer Wandung (17) der Wanne (3) im Wesentlichen bündig mit einer oberen Bodenfläche (10a) abschließt.

4. Vorrichtung (1) nach einem der Ansprüche 1 bis 3, **dadurch gekennzeichnet, dass** die Löschvorrichtung (20) zumindest eine Zuflussleitung (20') mit einer der Wanne (3) zugeordneten Zuflussöffnung (20'') aufweist.

5. Vorrichtung (1) nach einem der Ansprüche 1 bis 4, **dadurch gekennzeichnet, dass** die Löschvorrichtung (20) zumindest zwei Sprühköpfe (21) aufweist, welche dazu eingerichtet sind, das Löschmittel (19) in die Wanne (3) und insbesondere auf das abgesenkte Fahrzeug (2) zu sprühen.

6. Vorrichtung (1) nach einem der Ansprüche 1 bis 5, **dadurch gekennzeichnet, dass** der zumindest eine Sprühkopf in der Wanne (3), vorzugsweise an oder in einer Wandung (17) der Wanne (3), angeordnet ist.

7. Vorrichtung (1) nach einem der Ansprüche 1 bis 6, **dadurch gekennzeichnet, dass** die Absenkvorrichtung (5) vorzugsweise im Wesentlichen vollständig in der Wanne (3) angeordnet ist.

8. Vorrichtung (1) nach einem der Ansprüche 1 bis 6, **dadurch gekennzeichnet, dass** die Absenkvorrichtung (5) zumindest eine insbesondere hydraulische und/oder elektrische Antriebseinheit (23) aufweist, welche außerhalb der Wanne (3) angeordnet und dazu eingerichtet ist, die Aufstandsfläche (6) in die Wanne (3), vorzugsweise an eine Bodenfläche (9) der Wanne (3), abzusenken.

9. Vorrichtung (1) nach Anspruch 8, **dadurch gekennzeichnet, dass** zumindest zwei oder zumindest vier Antriebseinheiten (23) vorgesehen sind, die an zwei gegenüberliegenden Seiten der Wanne (3) angeordnet sind.

10. Vorrichtung (1) nach einem der Ansprüche 1 bis 9, **dadurch gekennzeichnet, dass** die Wanne (3) eine Tiefe von zumindest 100 cm, eine Breite von zumindest 250 cm und/oder eine Länge von zumindest 600 cm aufweist.

11. Vorrichtung (1) nach einem der Ansprüche 1 bis 10, **dadurch gekennzeichnet, dass** die Absenkvorrichtung (5) dazu eingerichtet ist, ein Gewicht von zumindest 3000 kg, vorzugsweise von zumindest 5000 kg, zu heben und/oder abzusenken.

12. Verfahren zum Löschen eines brennenden Fahrzeuges (2) mit den Schritten:
- Platzieren eines Fahrzeugs (2) auf einer Aufstandsfläche (6) einer Absenkvorrichtung (5) während eines Testvorgangs auf einem Prüfstand;
- Absenken des Fahrzeugs (2) im Brandfall in einen durch eine Wanne (3) gebildeten Aufnahmeraum (4) mit Hilfe der Absenkvorrichtung (5); und
- Einbringen von Löschmittel (19) in die Wanne (3) zum Löschen des brennenden Fahrzeugs (2) mittels einer Löschvorrichtung (20), wobei das Löschmittel (19) mittels zumindest eines Sprühkopfes (21) auf das abgesenkte Fahrzeug (2) gesprüht wird.

13. Verfahren nach Anspruch 12, **dadurch gekennzeichnet, dass** bereits Löschmittel (19) in die Wanne (3) eingebracht wurde, bevor das Fahrzeug (2) abgesenkt wird.

## Claims

1. An apparatus (1) for extinguishing a burning vehicle (2), comprising:
- a receiving space (4);
- a conveying device (30) for conveying the vehicle (2) into the receiving space (4) and
- an extinguishing apparatus (20) for introducing an extinguishing agent (19) into the receiving space (4),
the receiving space (4) being formed by a well (3) and the conveying device (30) being designed as a lowering apparatus (5) having a support surface (6) for the vehicle (2), in particular as a lifting platform (7, 22), **characterized in that** the well (3) is set completely into a floor (10) of a test bench and the extinguishing apparatus (20) has at least one spray head (21) which is designed to spray the extinguishing agent (19) into the well (3) and in particular onto the lowered vehicle (2).

2. The apparatus (1) according to claim 1, **characterized in that** the lowering apparatus (5) can be moved between a working position and a lowered position, in the working position the support surface (6) being located substantially on a plane with an upper edge region (16) of a wall (17) of the well (3), and in the lowered position the contact surface (6) being lowered into the well (3), in particular onto a base surface (9) of the well (3).

3. The apparatus (1) according to either claim 1 or claim 2, **characterized in that** the well (3) is inserted into a base (10), an upper edge region (16) of a wall (17) of the well (3) being preferably substantially flush with an upper base surface (10a).

4. The apparatus (1) according to any of claims 1 to 3, **characterized in that** the extinguishing apparatus (20) has at least one inflow line (20') having an inflow opening (20") associated with the well (3).

5. The apparatus (1) according to any of claims 1 to 4, **characterized in that** the extinguishing apparatus (20) has at least two spray heads (21) which are designed to spray the extinguishing agent (19) into the well (3) and in particular onto the lowered vehicle (2).

6. The apparatus (1) according to any of claims 1 to 5, **characterized in that** the at least one spray head is arranged in the well (3), preferably on or in a wall (17) of the well (3).

7. The apparatus (1) according to any of claims 1 to 6, **characterized in that** the lowering apparatus (5) is preferably arranged substantially completely in the well (3).

8. The apparatus (1) according to any of claims 1 to 6, **characterized in that** the lowering apparatus (5) has at least one, in particular hydraulic and/or electric, drive unit (23) which is arranged outside the well (3) and is designed to lower the support surface (6) into the well (3), preferably onto a base surface (9) of the well (3).

9. The apparatus (1) according to claim 8, **characterized in that** at least two or at least four drive units (23) are provided, which are arranged on two opposite sides of the well (3).

10. The apparatus (1) according to any of claims 1 to 9, **characterized in that** the well (3) has a depth of at least 100 cm, a width of at least 250 cm and/or a length of at least 600 cm.

11. The apparatus (1) according to any of claims 1 to 10, **characterized in that** the lowering apparatus (5) is designed to raise and/or lower a weight of at least 3000 kg, preferably of at least 5000 kg.

12. A method for extinguishing a burning vehicle (2), comprising the steps of:
- placing a vehicle (2) on a support surface (6) of a lowering apparatus (5) during a testing operation on a test bench;
- lowering the vehicle (2) in the event of a fire into a receiving space (4) formed by a well (3) with the aid of the lowering apparatus (5); and
- introducing extinguishing agent (19) into the well (3) in order to extinguish the burning vehicle (2) by means of an extinguishing apparatus (20), wherein the extinguishing agent (19) is sprayed onto the lowered vehicle (2) by means of at least one spray head (21).

13. The method according to claim 12, **characterized in that** extinguishing agent (19) has already been introduced into the well (3) before the vehicle (2) is lowered.

## Revendications

1. Dispositif (1) pour éteindre un véhicule en feu (2), comportant:
- un espace de réception (4);
- un dispositif de transport (30) pour transporter le véhicule (2) dans l'espace de réception (4) et
- un dispositif d'extinction (20) pour introduire un agent d'extinction (19) dans l'espace de réception (4),
où l'espace de réception (4) est formé par une fosse (3) et le dispositif de transport (30) est conçu sous forme de dispositif d'abaissement (5) avec une surface de contact (6) pour le véhicule (2), en particulier sous forme de plate-forme de levage (7, 22), **caractérisé en ce que** la fosse (3) est encastrée complètement dans un plancher (10) d'un banc d'essai et le dispositif d'extinction (20) comporte au moins une tête de pulvérisation (21) qui est configurée pour pulvériser l'agent d'extinction (19) dans la fosse (3) et en particulier sur le véhicule (2) abaissé.

2. Dispositif (1) selon la revendication 1, **caractérisé en ce que** le dispositif d'abaissement (5) peut être transféré entre une position de travail et une position abaissée, où dans la position de travail la surface de contact (6) est située sensiblement sur un plan avec une zone de bord supérieure (16) d'une paroi (17) de la fosse (3) et dans la position abaissée la surface de contact (6) est abaissée dans la fosse (3), en particulier sur une surface de sol (9) de la fosse (3).

3. Dispositif (1) selon la revendication 1 ou 2, **caractérisé en ce que** la fosse (3) est insérée dans un sol (10), de préférence où une zone de bord supérieure (16) d'une paroi (17) de la fosse (3) affleure sensiblement avec une surface de sol supérieure (10a).

4. Dispositif (1) selon l'une des revendications 1 à 3, **caractérisé en ce que** le dispositif d'extinction (20) comporte au moins une conduite d'arrivée (20') avec une ouverture d'arrivée (20") associée à la fosse (3).

5. Dispositif (1) selon l'une des revendications 1 à 4, **caractérisé en ce que** le dispositif d'extinction (20) comporte au moins deux têtes de pulvérisation (21) qui sont configurées pour pulvériser l'agent d'extinction (19) dans la fosse (3) et en particulier sur le véhicule (2) abaissé.

6. Dispositif (1) selon l'une des revendications 1 à 5, **caractérisé en ce que** la au moins une tête de pulvérisation est disposée dans la fosse (3), de préférence sur ou dans une paroi (17) de la fosse (3).

7. Dispositif (1) selon l'une des revendications 1 à 6, **caractérisé en ce que** le dispositif d'abaissement (5) est disposé de préférence sensiblement complètement dans la fosse (3).

8. Dispositif (1) selon l'une des revendications 1 à 6, **caractérisé en ce que** le dispositif d'abaissement (5) comporte au moins une unité d'entraînement (23) en particulier hydraulique et/ou électrique qui est disposée à l'extérieur de la fosse (3) et est configurée pour abaisser la surface de contact (6) dans la fosse (3), de préférence sur une surface de sol (9) de la fosse (3).

9. Dispositif (1) selon la revendication 8, **caractérisé en ce qu'**au moins deux ou au moins quatre unités d'entraînement (23) sont prévues, qui sont disposées sur deux côtés opposés de la fosse (3).

10. Dispositif (1) selon l'une des revendications 1 à 9, **caractérisé en ce que** la fosse (3) comporte une profondeur d'au moins 100 cm, une largeur d'au moins 250 cm et/ou une longueur d'au moins 600 cm.

11. Dispositif (1) selon l'une des revendications 1 à 10, **caractérisé en ce que** le dispositif d'abaissement (5) est configuré pour soulever et/ou abaisser un poids d'au moins 3000 kg, de préférence d'au moins 5000 kg.

12. Procédé pour éteindre un véhicule en feu (2) avec les étapes:
- mise en place d'un véhicule (2) sur une surface de contact (6) d'un dispositif d'abaissement (5) lors d'une procédure d'essai sur un banc d'essai;
- abaissement du véhicule (2) en cas d'incendie dans un espace de réception (4) formé par une fosse (3) à l'aide du dispositif d'abaissement (5); et
- introduction d'agent d'extinction (19) dans la fosse (3) pour éteindre le véhicule en feu (2) à l'aide d'un dispositif d'extinction (20), où l'agent d'extinction (19) est pulvérisé au moyen d'au moins une tête de pulvérisation (21) sur le véhicule (2) abaissé.

13. Procédé selon la revendication 12, **caractérisé en ce que** l'agent d'extinction (19) a déjà été introduit dans la fosse (3) avant que le véhicule (2) soit abaissé.
